# EUROPÄISCHE PATENTSCHRIFT

(11) **EP 0 237 874 B1**
(45) Veröffentlichungstag und Bekanntmachung des Hinweises auf die Patenterteilung: **17.10.1990**
(21) Anmeldenummer: 87103121.7
(22) Anmeldetag: 05.03.1987
(51) Int. Cl.: E04G 13/02

(54) **Säulenschalung mit Schaltafeln**
Panel-shuttering for columns
Coffrage avec panneaux pour colonnes

(30) Priorität: 21.03.1986 DE 3609610
(43) Veröffentlichungstag der Anmeldung: 23.09.1987
(73) Patentinhaber: Maier, Josef, D-7611 Steinach (DE)
(72) Erfinder:
(74) Vertreter: Patent- und Rechtsanwaltssozietät, Schmitt, Maucher & Börjes

(56) Entgegenhaltungen:
- DE-C- 225 191
- GB-A- 282 206
- GB-A- 907 377
- US-A- 1 689 078
- US-A- 1 929 835
- US-A- 2 767 609

## Beschreibung

Die Erfindung betrifft eine Säulenschalung mit Schaltafeln, die jeweils an der Stirnseite einer über Eck benachbarten Schaltafel vorbeigeschalt sind, wobei eine zur Veränderung des Säulenquerschnittes verstellbare Verbindungskupplung jeweils an der einen Schaltafel im vorbeigeschalten Bereich und an der anderen Schaltafel auf deren Außenseite angreift und diese Verbindungskupplung dabei einerseits an Aussteifungsstegen od.dgl. der Außenseite der Schaltafeln nahe ihrer Stirnseite angreift und andererseits mit Hilfe eines parallel zu dieser Schaltafel verlaufenden, quer zu der vorbeigeschalten Schaltafel orientierten, mittelbar oder unmittelbar an der vorbeigeschalten Schaltafel verankerbaren Befestigungsbolzens in der jeweiligen Position festlegbar ist, wobei der Befestigungsbolzen einen Langschlitz od.dgl. an der Verbindungskupplung quer zur Orientierung dieses Langschlitzes durchsetzt und auf der der vorbeigeschalten Schaltafel abliegenden Seite mit Hilfe eines Widerlagers übergreift, welches durch eine Verankerung des Befestigungsbolzens vorzugsweise mittels einer Mutter od. dgl. gegen die Verbindungskupplung zur Anlage bringbar ist.

Eine derartige Säulenschalung ist aus der GB-PS 907 377 bekannt. Als Verbindungskupplung sind dabei zwei parallele vorzugsweise zu Winkelprofilen ausgesteifte Flacheisen vorgesehen, die etwa parallel zueinander mit Abstand zweier einander zugewandter Flachseiten angeordnet sind. Dieser Abstand zwischen den Flacheisen bildet einen Langschlitz, der von einem Verbindungsbolzen durchsetzt ist. Dieser Verbindungsbolzen ist einerseits in einer Verlängerung der vorbeigeschalten Schaltafel verankert, während er andererseits die der vorbeigeschalten Schalung abliegende Seite des Langschlitzes mit einem überstehenden Widerlager übergreift. Dieser Verbindungsbolzen kann dabei mit Hilfe einer dem Widerlager gegenüberliegenden Mutter an einem Gewinde verspannt werden.

Die eigentliche Festlegung des Verbindungsbolzens in seiner jeweiligen Position erfolgt mit Hilfe wenigstens eines ihn gegenüber den auftretenden Kräften hintergreifenden Keiles. Zu diesem Zweck haben die als Verbindungskupplung dienenden Flacheisen eine Vielzahl von in ihrer Orientierungsrichtung verlaufenden Langschlitzen, die in Reihen nebeneinanderliegen und gegeneinander versetzt sind, so daß je nach Lage des Befestigungsbolzens ein entsprechender Einsteckschlitz für den Keil gewählt werden kann. Aufgrund der Keilwirkung ist so eine stufenlose Anpassung an unterschiedliche Abmessungen im Rahmen der Länge der Verbindungskupplung und der Ausdehnung des mit solchen Keil-Schlitzen versehenen Feldes möglich. Nachteilig ist jedoch, daß die Verbindungskupplung aufgrund der beiden getrennt verlaufenden Flacheisen fest an der einen Schaltafel angebracht sein muß. Ferner ist die Verankerung des Verbindungsbolzens aufwendig, weil er nicht nur mit Hilfe einer Spannmutter gegenüber der Verbindungskupplung verspannt, sondern zusätzlich mit Hilfe eines weiteren Teiles, nämlich eines Keiles, abgestützt werden muß. Dabei ist nicht nur dieses zusätzliche Verankerungsteil und die Notwendigkeit seiner Montage eine zusätzliche Schwierigkeit, sondern es besteht auch die Gefahr, daß bei der Vielzahl von Keil-Schlitzen der falsche Schlitz gewählt werden könnte, so daß der Keil zu locker oder zu wenig tief sitzt und somit die Verankerung der Kupplung ungenügend ist.

Der Erfindung liegt deshalb die Aufgabe zugrunde, eine Säulenschalung der eingangs erwähnten Art mit einer Verbindungskupplung zu schaffen, bei welcher für deren sichere und kraftschlüssige Verbindung das Verankern des Befestigungsbolzens in der der jeweiligen Abmessung entsprechenden Lage ausreicht, um eine sichere Verbindung der über Eck benachbarten Schaltafeln zu erreichen.

Die Lösung dieser Aufgabe besteht im wesentlichen darin, daß wenigstens ein von dem Widerlager des Befestigungsbolzens beaufschlagter Rand des Langschlitzes mit in seiner Orientierungsrichtung nebeneinanderliegenden Raststellen oder Vertiefungen versehen ist, in welche das Widerlager wenigstens teilweise formschlüssig eingreift. Auf diese Weise genügt es, den Befestigungsbolzen mit seinem Widerlager an einer der jeweiligen Abmessung der Säulenschalung entsprechenden Stelle formschlüssig am Rand des Langschlitzes anzusetzen und beispielsweise mit Hilfe einer Mutter od.dgl. an dem entgegengesetzten Ende zu verspannen. Dadurch ist der Befestigungsbolzen bereits in allen Richtungen formschlüssig festgelegt und kann entsprechende Kräfte ohne die zusätzliche Verwendung von Stützkeilen od.dgl. aufnehmen. Entsprechend einfach ist die Montage.

Die Stabilität der Verbindung kann dadurch vergrößert sein, daß die Verbindungskupplung einen Kupplungsklotz mit dem Langschlitz aufweist, welcher über eine Verbindungslasche mit der Außenseite der einen Schaltafel verbunden ist und sich außerdem gegen die vorbeigeschalte Fortsetzung der Schalhaut der vorbeigeschalten Schaltafel abstützt. Dadurch können die von dem verspannten Bolzen übertragenen Kräfte besser aufgenommen werden, als wenn die Verbindungskupplung von zwei im wesentlichen unabhängigen parallelen Flacheisen gebildet ist.

Die Enden des Langschlitzes können innerhalb der Abmessung des Kupplungsklotzes angeordnet sein, so daß eine gegenseitige Verformung der Langschlitzränder praktisch ausgeschlossen ist.

Besonders zweckmäßig ist es, wenn der vorbeigeschalte Bereich der Schaltafel in Reihe nebeneinanderliegende Haltelochungen für den Durchtritt des Befestigungsbolzens aufweist, die auf der Höhe des Langschlitzes der Verbindungskupplung angeordnet sind, und wenn der Langschlitz länger als der Abstand zwischen den nebeneinanderliegenden Haltelochungen ist. Dadurch wird eine spezielle, an der Stirnseite des vorbeigeschalten Bereiches angreifende Halterung für den Befestigungsbolzen vermieden. Darüber hinaus kann der Befestigungsbolzen im vorbeigeschalten Bereich jeweils möglichst nahe zu der auftreffenden Schaltafel angeordnet werden, um Hebelarme und Biegemomente möglichst klein zu halten.

Eine besonders zweckmäßige Ausgestaltung der Erfindung, die eine nahezu stufenlose Verstellung des Säulenquerschnittes innerhalb der üblichen Bautoleranzen ermöglichen kann, kann darin bestehen, daß als Raststellen nebeneinanderliegende Zahnlücken einer Verzahnung am Rand des Langloches vorgesehen sind und der Befestigungsbolzen als Widerlager einen schneidenförmigen, über seinen Querschnitt ragenden Kopf hat, wobei die Schneide auf der Bolzenseite angeordnet ist und in Gebrauchsstellung in die Zahnlücken am Rand des Langloches paßt. Dabei können beide Längsränder des Langloches mit sich fortsetzenden Ausnehmungen, Zahnungen und Zahnlücken versehen sein und der schneidenförmige Kopf kann den Bolzen beidseitig überragen, damit ein symmetrischer Kraftangriff an den Rändern des Langloches und insbesondere auch eine Vergrößerung des Formschlusses erreicht wird. Denkbar wäre aber auch, daß die Verzahnung od.dgl. nur an einem Längsrand des Langloches mit einem entsprechenden schneidenförmigen Widerlager-Teil zusammenwirkt, während der andere Rand des Langloches glatt ist und das Widerlager sich dort dennoch zusätzlich abstützt.

Die Zahnlücken oder Rastausnehmungen können im Querschnitt etwa rechtwinklige Einschnitte sein, wobei die Winkelhalbierenden der rechten Winkel senkrecht zur verzahnten Oberfläche des Kupplungsklotzes verlaufen, und der Querschnitt der Schneide des Widerlagers des Verankerungsbolzens kann dem der Zahnlücken entsprechen. Dadurch ergibt sich beim Verspannen des Bolzens eine Selbstzentrierung und Ausrichtung, da die Schneide in jedem Fall in die entsprechend geformte Rastausnehmung hineingezogen wird. Darüber hinaus können Querkräfte auf den Bolzen nach beiden Seiten in gleicher Weise sicher übertragen bzw. aufgenommen werden.

Ausgestaltungen der Erfindung und insb esondere der Verbindungskupplung und ihres Verbindungsklotzes sind Gegenstand der Ansprüche 8 bis 12.

Vor allem bei Kombination der vorerwähnten und in den Ansprüchen enthaltenen Merkmale und Maßnahmen ergibt sich insgesamt eine Säulenschalung, bei welcher der Querschnitt der zu schalenden Säule praktisch beliebig innerhalb der Bautoleranzen gewählt werden kann, dennoch aber die Verbindung zwischen den jeweils über Eck benachbarten Schaltafeln einfach und schnell herstellbar ist, aber große Kräfte übertragen kann. Aufwendige zusätzliche Haltekeile und die Gefahr von zu großen Verformungen im Kupplungsbereich werden ebenso wie eine ständige feste Verbindung der Kupplung mit einer Schaltafel vermieden, so daß die Benutzung beliebiger Schaltafeln, wie sie auch für die Verschalung von Wänden benutzbar sind, möglich ist.

Nachstehend ist die Erfindung mit ihren ihr als wesentlich zugehörenden Einzelheiten anhand der Zeichnung in einem Ausführungsbeispiel noch näher beschrieben:

Es zeigt:
Fig. 1 eine Draufsicht der Säulenschalung,
Fig. 2 eine Ansicht der Verbindungskupplung auf ihre der vorbeigeschalten Schaltafel abgewandte Seite,
Fig. 3 eine Seitenansicht des zu der Verbindungskupplung gehörenden Kupplungsklotzes mit der Verzahnung an den Längsrändern eines Langloches,
Fig. 4 die Draufsicht des Kupplungsklotzes gemäß Fig. 3 auf den verzahnten Bereich,
Fig. 5 eine Seitenansicht und
Fig. 6 eine Stirnansicht des Verbindungsbolzens mit überstehendem Widerlager.

Eine im ganzen mit 1 bezeichnete Säulenschalung für im Ausführungsbeispiel im Querschnitt rechteckige zu betonierende Säulen weist vier Schaltafein 2 auf, die jeweils an der Stirnseite 3 einer über Eck benachbarten Schaltafel vorbeigeschalt sind. Dies ermöglicht in bekannter Weise eine Veränderung des Querschnittes der zu erstellenden Säule dadurch, daß die Stirnseite 3 an unterschiedlichen Stellen der benachbarten Schaltafel auftreffen kann. Dadurch läßt sich nicht nur der Querschnitt quadratischer Säulen verändern, sondern es können auch rechteckige Säulen und diese wiederum mit praktisch beliebigen Querschnitt geschalt werden.

Zur Veränderung des Säulenquerschnittes ist jeweils eine im ganzen mit 4 bezeichnete Verbindungskupplung vorgesehen, die an der einen Schaltafel 2 im vorbeigeschalten Bereich 2a und an der anderen Schaltafel 2 auf deren Außenseite 2b angreift. Dabei greift diese Verbindungskupplung 4 einerseits an Aussteifungsstegen 5 der Außenseite 2b der Schaltafel 2 nahe ihrer Stirnseite 3 an, während sie andererseits mit Hilfe eines parallel zu dieser Schaltafel 2 verlaufenden, quer zu der vorbeigeschalten Schaltafel 2 orientierten, an der vorbeigeschalten Schaltafel 2 in dem vorbeigeschalten Bereich 2a verankerbaren Befestigungsbolzens 6 in der jeweiligen Position festlegbar ist.

Vor allem in den Figuren 2 und 4 erkennt man dabei, daß der Befestigungsbolzen 6 einen Langschlitz 7 an der Verbindungskupplung 4 quer zur Orientierung dieses Langschlitzes 7 durchsetzt und auf der der vorbeigeschalten Schaltafel abliegenden Seite mit Hilfe eines Widerlagers 8 übergreift (vgl. auch Fig. 1 und 5), welches durch eine Verankerung des Befestigungsbolzen 6 im Ausführungsbeispiel mittels einer Mutter 9 gegen die Verbindungskupplung 4 zur Anlage bringbar und verspannbar ist. Durch diese Verbindung ist die Stirnseite der stumpf auftreffenden Schaltafel fest gegen die vorbeigeschalte Schaltafel anziehbar.

Um eine formschlüssige Verbindung herzustellen und zu verhindern, daß der Betonierdruck oder sonstige Kräfte die stumpf auftreffende Schaltafel 2 gegenüber der vorbeigeschalten Schaltafel in irgend einer Weise verschieben können, ist der von dem Widerlager 8 des Befestigungsbolzens 6 beaufschlagte Rand 10 des Langschlitzes 7 mit in seiner Orientierungsrichtung nebeneinanderliegenden Raststellen oder -vertiefungen 11 versehen, in welche das Widerlager 8 formschlüssig teilweise eingreifen kann. Dadurch kann die Verbindungskupplung 4 über den Befestigungsbolzen 6 in Orientierungsrichtung der vorbeigeschalten Schaltafel auftretende Kräfte formschlüssig und damit mit großer Sicherheit übertragen, ohne daß es für diese formschlüssige Verbindung zusätzlicher Verankerungsteile an dem Befestigungsbolzen 6 bedarf.

Im Ausführungsbeispiel weist die Verbindungskupplung 4 einen Kupplungsklotz 11 a mit dem Langschlitz 7 auf, welcher über eine Verbindungslasche 12 mit der Außenseite 2b der einen Schaltafel 2 lösbar verbindbar ist, so daß diese Schaltafel 2 auch für andere Schalungszwecke zur Verfügung steht. Außerdem stützt sich der Kupplungsklotz 11 gemäß

Fig. 1 und 2 gegen die vorbeigeschalte Fortsetzung 2a der Schalhaut 13 der vorbeigeschalten Schaltafel 2 ab. Diese Abstützung wird durch die am Befestigungsbolzen 6 mit Hilfe der Mutter 9 aufgebrachte Zugkraft verstärkt und gesichert. Dabei sind die Enden des Langschlitzes 7 innerhalb der Abmessung des Kupplungsklotzes 11a angeordnet, so daß auch die Form des Langschlitzes 7 stabil ist gegenüber einem Langschlitz, der zwischen zwei separaten Flacheisen oder Profilen verlaufen würde.

Gemäß Fig. 1 hat der vorbeigeschalte Bereich 2a der Schaltafel 2 in Reihe nebeneinanderliegende Haltelochungen 14 für den Durchtritt des Befestigungsbolzens 6 und auch dessen Verankerung mit Hilfe der Mutter 9, die auf der Höhe des Langschlitzes 7 der Verbindungskupplung 4 angeordnet sind. Der Langschlitz 7 ist dabei vorzugsweise etwas länger als der Abstand zwischen den nebeneinanderliegenden Haltelochungen 14 oder könnte auch in seiner Länge gerade genau diesem Abstand entsprechen. Somit können die Abmessungen der zu schalenden Säule stufenförmig dadurch verändert werden, daß der Befestigungsbolzen 6 jeweils an einer anderen Haltelochung 14 der erwähnten Reihe von solchen Haltelochungen 14 angesetzt werden kann. Der Zwischenabstand zwischen jeweils benachbarten Haltelochungen 14 kann dann mit Hilfe des Langschlitzes 7 praktisch stufenlos überbrückt und gewählt werden, so daß eine praktisch stufenlose Querschnittsänderung einer zu schalenden Säule möglich ist. Es verbleiben lediglich geringfügige Sprünge von einer Rastvertiefung 11 zur benachbarten. Dabei können als Rastvertiefungen 11 nebeneinanderliegende Zahnlücken einer Verzahnung am Rand 10 des Langloches 7 vorgesehen sein, wie man es in Fig. 3 gut erkennt. Der Befestigungsbolzen 6 hat als dazu passendes Widerlager 8 einen schneidenförmigen, über seinen Querschnitt ragenden Kopf, wobei die Schneide 15 gemäß Fig. 5 auf der Bolzenseite dieses Widerlagers 8 angeordnet ist und in Gebrauchsstellung in die Zahnlücken am Rand 10 des Langloches 7 paßt, wie es vor allem in Fig. 1 angedeutet ist. Dabei sind gemäß Fig. 2 und 4 beide Längsränder 10 des Langschlitzes 7 mit sich fortsetzenden Zahnungen und Zahnlücken als Rastvertiefungen 11 versehen und der schneidenförmige Kopf des Bolzens überragt diesen beidseitig.

Im Ausführungsbeispiel sind die Zahnlücken oder Rastausnehmungen 11 gemäß Fig. 3 im Querschnitt etwa rechtwinklige Einschnitte, wobei die Winkelhalbierenden der rechten Winkel senkrecht zur verzahnten Oberfläche des Kupplungsklotzes 11a verlaufen. Der Querschnitt der Schneide 15 des Widerlagers 8 des Verankerungsbolzens 6 entspricht dabei dem der Zahnlücken 11. Somit können viele derartige Rastausnehmungen 11 einander unmittelbar benachbart angeordnet werden, so daß sehr geringe Abstände von Ausnehmung 11 zu Ausnehmung 11 entstehen, die noch innerhalb der auf dem Bau üblichen Toleranzen liegen können, so daß unterschiedliche Abmessungen einer zu schalenden Säule praktisch stufenlos vergrößert oder verkleinert gewählt werden können. Dabei kann die Tiefe der Rastausnehmung 11 etwa 1 bis 3 mm, vorzugsweise etwa 2 mm betragen. Entsprechen nah können diese Ausnehmungen 11 zueinander angeordnet sein.

Gemäß Fig. 3 ist die der Verzahnung gegenüberliegende Oberfläche des Kupplungsklotzes 11 a als glatte Anschlagfläche zum Anlegen an die Schalhaut 13 des vorbeigeschalten Bereiches 2a der Schaltafel 2 ausgebildet. Dabei ist im Ausführungsbeispiel der Kupplungsklotz 11 a auf einer ihn in seiner quer zu Erstreckung des Langloches 7 verlaufenden Breite übertreffenden Anlageplatte 16 befestigt, insbesondere aufgeschweißt. Dadurch können die durch das Verspannen des Bolzens 6 erzeugten Anlagekräfte des Kupplungsklotzes 11a besser auf die empfindliche Schalhaut 13 verteilt werden.

Um einen sicheren Angriff an der stumpf auftreffenden Schaltafel innerhalb von Randstegen zu erlauben, ist es vorteilhaft, wenn die in Richtung des Befestigungsbolzens 6 verlaufende Dicke des Kupplungsklotzes 11a zwischen Anlagefläche und Verzahnung wenigstens etwa einem Fünftel oder Viertel bis einem Drittel der Länge des Bolzens 6 entspricht. Darüber hinaus wird so der den Langschlitz 7 enthaltende Kupplungsklotz 11a entsprechend stabil, so daß ungewünschte Verformungen des Langschlitzes 7 praktisch ausgeschlossen sind.

Es sei noch erwähnt, daß die Verbindungslasche 12 zum Verbinden mit der stumpf auf die vorbeigeschalte Schaltafel 2 stoßenden Schaltafel 2 an einer quer zur Erstreckung des Langschlitzes 7 angeordneten Schmalseite des Kupplungsklotzes 11a befestigt, im Ausführungsbeispiel angeschweißt ist und mit ihrem Querschnitt gegenüber dieser Seite vorsteht, mit ihrer Längserstreckung aber den verzahnten Bereich des Kupplungsklotzes 11 a überragt und vorzugsweise mehrere Kupplungsstellen, insbesondere Lochungen 17 zum Verbinden mit entsprechenden Lochungen 18 an einem Aussteifungssteg 5 der Schaltafel 2 hat. Man erkennt diese zu der Verbindungskupplung 4 gehörende Verbindungslasche 12 gut in Fig. 1 und 2 und erkennt dort auch, daß sie zwei schlüssellochartige Lochungen 18 eines Aussteifungssteges 5 übergreifen kann, so daß eine entsprechend stabile und auch schwenkfeste Verbindung möglich ist.

## Patentansprüche

1. Säulenschalung (1) mit Schaltafeln (2), die jeweils an der Stirnseite (3) einer über Eck benachbarten Schaltafel vorbeigeschalt sind, wobei eine zur Veränderung des Säulenquerschnittes verstellbare Verbindungskupplung (4) jeweils an der einen Schaltafel (2) im vorbeigeschalten Bereich (2a) und an der anderen Schaltafel (2) auf deren Außenseite (2b) angreift und die Verbindungskupplung (4) dabei einerseits an Aussteifungsstegen (5) od. dgl. der Außenseite (2b) der Schaltafel (2) nahe ihrer Stirnseite (3) angreift und andererseits mit Hilfe eines parallel zu dieser Schaltafel (2) verlaufenden, quer zu der vorbeigeschalten Schaltafel (2) orientierten, mittelbar oder unmittelbar an der vorbeigeschalten Schaltafel (2) verankerbaren Befestigungsbolzens (6) in der jeweiligen Position festlegbar ist, wobei der Befestigungsbolzen (6) einen Langschlitz (7) od. dgl. an der Verbindungskupplung (4) quer zur Orientierung dieses Langschlitzes (7) durchsetzt und auf der der vorbeigeschalten Schaltafel abliegenden Seite mit Hilfe eines Widerlagers (8) übergreift, welches durch eine Verankerung des Befestigungsbolzens (6) vorzugsweise mittels einer Mutter (9) od. dgl. gegen die Verbindungskupplung (4) zur Anlage bringbar ist, dadurch gekennzeichnet, daß wenigstens ein von dem Widerlager (8) des Befestigungsbolzens (6) beaufschlagbarer Rand (10) des Langschlitzes (7) mit in seiner Orientierungsrichtung nebeneinander liegenden Raststellen oder -vertiefungen (11) versehen ist, in welche das Widerlager (8) wenigstens teilweise formschlüssig eingreift.

2. Säulenschalung nach Anspruch 1, dadurch gekennzeichnet, daß die Verbindungskupplung (4) einen Kupplungsklotz (11 a) mit dem Langschlitz (7) aufweist, welcher über eine Verbindungslasche (12) mit der Außenseite (2b) der einen Schaltafel (2) vorzugsweise lösbar verbindbar ist und sich außerdem gegen die vorbeigeschalte Fortsetzung (2a) der Schalhaut (13) der vorbeigeschalten Schaltafel (2) abstützt.

3. Säulenschalung nach Anspruch 1 oder 2, dadurch gekennzeichnet, daß die Enden des Langschlitzes (7) innerhalb der Abmessung des Kupplungsklotzes (11 a) angeordnet sind.

4. Säulenschalung nach einem der Ansprüche 1 bis 3, dadurch gekennzeichnet, daß der vorbeigeschalte Bereich (2a) der Schaltafel (2) in Reihe nebeneinanderliegende Haltelochungen (14) für den Durchtritt des Befestigungsbolzens (6) aufweist, die auf der Höhe des Langschlitzes (7) der Verbindungskupplung (4) angeordnet sind, und daß der Langschlitz (7) so lang wie oder länger als der jeweilige Abstand zwischen den nebeneinanderliegenden Haltelochungen (14) ist.

5. Säulenschalung nach einem der Ansprüche 1 bis 4, dadurch gekennzeichnet, daß als Rastvertiefungen (11) nebeneinanderliegende Zahnlücken einer Verzahnung am Rand (16) des Langloches (7) vorgesehen sind und der Befestigungsbolzen (6) als Widerlager (8) einen schneidenförmigen, über seinen Querschnitt ragenden Kopf hat, wobei die Schneide (15) auf der Bolzenseite angeordnet ist und in Gebrauchsstellung in die Zahnlücken am Rand (10) des Langloches (7) paßt.

6. Säulenschalung nach einem der Ansprüche 1 bis 5, dadurch gekennzeichnet, daß beide Längsränder (10) des Langschlitzes (7) mit sich fortsetzenden Zahnungen und Zahnlücken als Rastvertiefungen (11) versehen sind und der schneidenförmige Kopf den Bolzen beidseitig überragt.

7. Säulenschalung nach einem der Ansprüche 1 bis 6, dadurch gekennzeichnet, daß die Zahnlücken oder Rastausnehmungen (11) im Querschnitt etwa rechtwinklige Einschnitte sind, wobei die Winkelhalbierenden der rechten Winkel senkrecht zur verzahnten Oberfläche des Kupplungsklotzes (11 a) verlaufen, und daß der Querschnitt der Schneide (15) des Widerlagers (8) des Verankerungsbolzens (6) dem der Zahnlücken entspricht.

8. Säulenschlung nach einem der Ansprüche 1 bis 7, dadurch gekennzeichnet, daß die der Verzahnung gegenüberliegende Oberfläche des Kupplungsklotzes (11 a) als glatte Anschlagfläche zum Anlegen an die Schalhaut (13) des vorbeigeschalten Bereiches (2a) der Schaltafel (2) ausgebildet ist.

9. Säulenschalung nach einem der Ansprüche 1 bis 8, dadurch gekennzeichnet, daß der Kupplungsklotz (10a) auf einer ihn in seiner quer zur Erstreckung des Langloches (7) verlaufenden Breite übertreffenden Anlageplatte (16) befestigt, insbesondere aufgeschweißt ist.

10. Säulenschalung nach einem der Ansprüche 1 bis 9, dadurch gekennzeichnet, daß die in Richtung des Befestigungsbolzens (6) verlaufende Dicke des Kupplungsklotzes (i i a) zwischen Anlagefläche und Verzahnung wenigstens etwa einem Fünftel oder Viertel bis einem Drittel der Länge des Bolzens (6) entspricht.

11. Säulenschalung nach einem der Ansprüche 1 bis 10, dadurch gekennzeichnet, daß die Tiefe der Rastausnehmung (11) etwa ein bis drei Millimeter, vorzugsweise etwa zwei Millimeter beträgt.

12. Säulenschalung nach einem der Ansprüche 1 bis 11, dadurch gekennzeichnet, daß die Verbindungslasche (12) zum Verbinden mit der stumpf auf die vorbeigeschalte Schaltafel (2) stoßenden Schaltafel (2) an einer quer zur Erstreckung des Langschlitzes (7) angeordneten Schmalseite des Kupplungsklotzes (11a) befestigt, insbesondere angeschweißt ist und mit ihrem Querschnitt gegenüber dieser Seite vorsteht, mit ihrer Längserstreckung aber den verzahnten Bereich des Kupplungsklotzes (11 a) überragt und vorzugsweise mehrere Kupplungsstellen, insbesondere Lochungen (17) od. dgl. zum Verbinden mit entsprechenden Lochungen (18) an einem Aussteifungssteg (5) der Schaltafel (2) hat.

## Claims

1. Panel-shuttering (1) for columns, the formwork panels (2) in each case being formed to pass by the end face (3) of a formwork panel which is in neighbouring relationship across a corner, a connecting coupling (4) adjustable for altering the cross section of the column in each case engaging the one formwork panel (2) in the overlapping region (2a) and engaging the other formwork panel (2) on the outside (2b) thereof, and in so doing the connecting coupling (4) on the one hand engaging stiffening webs (5) or the like of the outside (2b) of the formwork panel (2) close to the end face (3) thereof and on the other hand being fixable in the respective position with the aid of a fixing bolt (6) which runs parallel to said formwork panel (2), is oriented transversely to the overlapping formwork panel (2) and is anchorable indirectly or directly to the overlapping formwork panel (2), the fixing bolt (6) travers- ins an oblong slot (7) or the like in the connecting coupling (4), transversely to the orientation of said oblong slot (7), and on the side remote from the overlapping formwork panel engaging over said oblong slot with the aid of an abutment (8) which is adapted to be brought to rest against the connecting coupling (4) by an anchorage of the fixing bolt (6), preferably by means of a nut (9) or the like, characterized in that at least one edge (10) belonging to the oblong slot (7) and acted upon by the abutment (8) of the fixing bolt (6) is provided with arresting locations or depressions (11) lying side by side in the direction in which said oblong slot is oriented, the abutment (8) engaging into said arresting locations or depressions, at least in part, in a form-locking manner.

2. The shuttering for columns as claimed in claim 1, characterized in that the connecting coupling (4) has a coupling block (11 a) with the oblong slot (7), said coupling block being joinable, preferably in a detachable manner, via a connecting link (12) to the outside (2b) of the one formwork panel (2) and is also supported against the overlapping extension (2a) of the forming surface (13) of the overlapping formwork panel (2).

3. The shuttering for columns as claimed in claim 1 or claim 2, characterized in that the ends of the oblong slot (7) are disposed within the dimension of the coupling block (11 a).

4. The shuttering for columns as claimed in any one of claims 1 to 3, characterized in that the overlapping region (2a) of the formwork panel (2) has locating holes (14) which lie side by side in a row for the passage of the fixing bolt (6) and are disposed abreast of the oblong slot (7) of the connecting coupling (4), and that the oblong slot (7) is as long as or longer than the respective distance between the locating holes (14) lying side by side.

5. The shuttering for columns as claimed in any one of claims 1 to 4, characterized in that tooth gaps lying side by side and belonging to a toothing system at the edge (16) of the oblong hole (7) are provided as the arresting locations (11) and the fixing bolt (6) has in the form of an abutment (8) a blade-like head projecting beyond its cross section, the cutting edge (15) being disposed on the bolt side and in the position of use fitting into the tooth gaps at the edge (10) of the oblong hole (7).

6. The shuttering for columns as claimed in any one of claims 1 to 5, characterized in that both longitudinal edges (10) of the oblong slot (7) are provided with toothing systems and tooth gaps continuing on from one another as the arresting depressions (11) and the blade-like head projects beyond the bolt on both sides.

7. The shuttering for columns as claimed in any one of claims 1 to 6, characterized in that the tooth gaps or arresting recesses (11) are approximately right-angled notches in cross section, the angle bisectors of the right angles running perpendicular to the toothed surface of the coupling block (11 a), and that the cross section of the cutting edge (15) of the abutment (8) of the anchoring bolt (6) corresponds to that of the tooth gaps.

8. The shuttering for columns as claimed in any one of claims 1 to 7, characterized by that surface of the coupling block (11 a) which is opposite the toothing being devised to be a smooth stop face for being applied to the forming surface (13) of the overlapping region (2a) of the formwork panel (2).

9. The shuttering for columns as claimed in any one of claims 1 to 8, characterized in that the coupling block (11 a) is attached, particularly welded, to a bearing plate (16) which exceeds the latter in its width running transversely to the expanse of the oblong hole (7).

10. The shuttering for columns as claimed in any one of claims 1 to 9, characterized in that the coupling block (11 a) has its thickness running in the direction of the fixing bolt (6), between bearing surface and toothing, corresponding to at least approximately one fifth, or a quarter up to a third of the length of the bolt (6).

11. The shuttering for columns as claimed in any one of claims 1 to 10, characterized in that the depth of the arresting recess (11) is approximately one to three millimetres, preferably approximately two millimetres:

12. The shuttering for columns as claimed in any one of claims 1 to 11, characterized in that the connecting link (12) for connection to the formwork panel (2) butt-jointed to the overlapping formwork panel (2) is attached, particularly welded, to the coupling block (11 a) at a narrow side thereof arranged transversely to the expanse of the oblong slot (7), said connecting link having its cross section protruding relative to said side but its longitudinal expanse projecting beyond the toothed area of the coupling block (11 a) and preferably having a plurality of coupling locations, particularly holes (17) or the like, for connection to corresponding holes (18) in a stiffening web (5) of the formwork panel (2).

## Revendications

1. Coffrage de colonne (1), avec des panneaux de coffrage (2) qui à chaque fois dépassent au-delà d'un anglesur le côté frontal (3) d'un panneau de coffrage voisin, un moyen d'assemblage (4), déplaçable afin de modifier la section de la colonne, agissant à chaque fois sur un des deux panneaux de coffrage (2) dans sa région en dépassement (2a) et sur l'autre panneau de coffrage (2) sur son côté extérieur (2b), ce moyen d'assemblage (4) agissant d'une part sur des nervures de renforcement (5) ou similaires du côté extérieur (2b) du panneau de coffrage (2) à proximité de son côté frontal (3), et pouvant d'autre part être fixé dans la position respective à l'aide d'un boulon de serrage (6) qui s'étend parallèlement à ce panneau de coffrage (2), qui est orienté perpendiculairement au panneau de coffrage (2) dépassant, et qui peut être ancré directement ou indirectement sur le panneau de coffrage (2) dépassant, ce boulon de serrage (6) traversant une fente longitudinale (7) ou similaire du moyen d'assemblage (4) perpendiculairement à l'orientation de cette fente longitudinale (7), et dépassant par une butée (8) sur le côté opposé du panneau de coffrage (2) dépassant, butée qui peut être amenée en application contre le moyen d'assemblage (4) par un ancrage du boulon de serrage (6) de préférence au moyen d'un écrou (9) ou similaire, caractérisé en ce qu'au moins un bord (10) de la fente longitudinale (7) qui peut être sollicité par la butée (8) du boulon de serrage (6), est pourvu de points ou renfoncements d'accrochage (11) disposés les uns à côté des autres dans le sens d'orientation de la fente (7), dans lesquels la butée (8) s'engage au moins partiellement par complémentarité de forme.

2. Coffrage de colonne selon la revendication 1, caractérisé en ce que le moyen d'assemblage (4) présente un bloc d'assemblage (11 a) pourvu de la fente longitudinale (7), qui peut être assemblé, de préférence de manière détachable, au côté extérieur (2b) de l'un des panneaux (2) par l'intermédiaire d'une patte d'assemblage (12), et qui s'appuie en outre contre le prolongement dépassant (2a) de l'enveloppe de coffrage (13) du panneau de coffrage (2) dépassant.

3. Coffrage de colonne selon la revendication 1 ou 2, caractérisé en ce que les extrémités de la fente longitudinale (7) sont disposées à l'intérieur des dimensions du bloc d'assemblage (11 a).

4. Coffrage de colonne selon l'une des revendications 1 à 3, caractérisé en ce que la région en dépassement (2a) du panneau de coffrage (2) présente des perçages de retenue (14) disposés en rangée les uns à côté des autres, pour le passage du boulon de serrage (6), perçages qui sont disposés à hauteur de la fente longitudinale (7) du moyen d'assemblage (4), et en ce que la fente longitudinale (7) est d'une longueur supérieure ou égale à l'écartement respectif entre les perçages de retenue (14) disposés les uns à côté des autres.

5. Coffrage de colonne selon l'une des revendications 1 à 4, caractérisé en ce qu'il est prévu comme renfoncements d'accrochage (11) des entredents juxtaposés d'une denture formée sur le bord (10) de la fente longitudinale (7), et en ce que le boulon de serrage (6) possède comme butée (8) une tête en forme de taillant qui dépasse de sa section, le taillant (15) étant disposé du côté du boulon et s'adaptant, en position d'utilisation, dans les entredents présents sur le bord (10) de la fente longitudinale (7).

6. Coffrage de colonne selon l'une des des revendications 1 à 5, caractérisé en ce que les deux bords longitudiunaux (10) de la fente longitudinale (7) sont munis de dents et d'entredents qui se succèdent comme renfoncements d'accrochage (11), et en ce que la tête en forme de taillant dépasse du boulon des deux côtés.

7. Coffrage de colonne selon l'une des revendications 1 à 6, caractérisé en ce que les entredents ou évidements d'accrochage (11) sont, vus en coupe transversale, des découpures approximativement à angle droit, les bissectrices de l'angle droit s'étendant perpendiculairement à la surface dentée du bloc d'assemblage (11 a), et en ce que la section du taillant (15) de la butée (8) du boulon d'ancrage (6) correspond à celle des entredents.

8. Coffrage de colonne selon l'une des revendications 1 à 7, caractérisé en ce que la surface du bloc d'assemblage (11 a) qui est opposée à la denture, est réalisée sous la forme d'une face d'application lisse, pour s'appliquer contre l'enveloppe de coffrage (13) de la région en dépassement en avant (2a) du panneau de coffrage (2).

9. Coffrage de colonne selon l'une des revendications 1 à 8, caractérisé en ce que le bloc d'assemblage (11 a) est fixé, notamment soudé, sur une plaque d'appui (16) d'une largeur supérieure à la largeur du bloc dans le sens perpendiculaire au développement de la fente longitudinale (7).

10. Coffrage de colonne selon l'une des revendications 1 à 9, caractérisé en ce que l'épaisseur du bloc d'assemblage (6), et entre la face d'application et la denture, est au moins égale à approximativement un cinquième ou un quart à un tiers de la longueur du boulon (6).

11. Coffrage de colonne selon l'une des revendications 1 à 10, caractérisé en ce que la profondeur de l'évidement d'accrochage (11) est égale à environ un à trois millimètres, de préférence environ deux millimètres.

12. Coffrage de colonne selon l'une des revendications 1 à 11, caractérisé en ce que la patte d'assemblage (12), pour l'assemblage avec le panneau de coffrage (2) assemblé en bout au panneau de coffrage (2) dépassant, est fixée, notamment soudée, sur un côté étroit du bloc d'assemblage (11a) qui est disposé perpendiculairement au développement de la fente longitudinale (7), la section de la patte d'assemblage (12) dépassant de ce côté, tandis que la patte d'assemblage (12) dépasse longitudinalement la région dentée du bloc d'assemblage (11 a), et possède plusieurs points d'accouplement, notamment des perçages (17) ou similaires, pour l'assemblage avec des perçages correspondants (18) pratiqués sur une nervure de renforcement (5) du panneau de coffrage (2).
